# EUROPÄISCHE PATENTSCHRIFT

(11) **EP 2 347 098 B1**
(45) Veröffentlichungstag und Bekanntmachung des Hinweises auf die Patenterteilung: **26.12.2012**
(21) Anmeldenummer: 09744913.6
(22) Anmeldetag: 16.10.2009
(51) Int. Cl.: F01C 9/00, F01C 19/00

(54) **DICHTUNG FÜR KREISKOLBENMASCHINEN**
SEAL FOR A ROTARY PISTON MACHINE
ETANCHEITE POUR MOTEUR A PISTONS ROTATIFS

(30) Priorität: 17.10.2008 AT 16372008
(43) Veröffentlichungstag der Anmeldung: 27.07.2011
(73) Patentinhaber: Mahle König Kommanditgesellschaft GmbH & Co, 6830 Rankweil (AT)
(72) Erfinder: FASSWALD, Manfred, A-6841 Mäder (AT); LANGNER, Karlheinz, A-2393 Sittendorf bei Wien (AT)
(74) Vertreter: Wildhack & Jellinek
(86) Internationale Anmeldenummer: PCT/AT2009/000404
(87) Internationale Veröffentlichungsnummer: WO 2010/042967

(56) Entgegenhaltungen:
- WO-A2-2004/088141
- US-A- 3 071 314
- US-A- 5 638 600
- US-A1- 2003 126 733

## Beschreibung

Die Erfindung betrifft eine Rotationskolbenmaschine gemäß dem **Oberbegriff des Anspruchs 1.**

Es ist seit langem bekannt, dass für die Laufeigenschaften von Kolbenmaschinen einerseits die Genauigkeit der Flächen von beweglichem Kolben und dem feststehenden Zylinder und eine möglichst geringe Dimension der Spalte zwischen Kolbenoberfläche und Zylinderwandung und andererseits ein möglichst gleichmäßiger und gleichmäßig gehaltener Schmierfilm andererseits von entscheidender Bedeutung sind.

Dies gilt in besonderem Maße für die Dichtung von Rotationskolbenmaschinen, bei welchen eine Dichtung sowohl zwischen den nicht beweglichen Zylinderinnenwandungsflächen und den bewegten, üblicherweise zylindrischen Außenflächen der Drehflügelkolben als auch zwischen den nicht bewegten, beidseitig seitlichen, üblicherweise ebenen, Innenwandungen des Gehäuses und den beiden einander gegenüberliegenden mit den Drehflügelkolben beweglichen Flankenflächen derselben erforderlich ist.

Gerade bei Rotationskolbenmaschinen, z.B. vom Typ der Stirling-Motoren, ist die Dichtung zwischen den Drehflügelkolben-Außenflächen und der Gehäuse-Innenfläche insofern von entscheidender Bedeutung, als grundsätzlich gilt, dass, je geringer der Spalt zwischen oszillierenden und rotierenden Kolbenoberfläche und Gehäuse-Innenwandungsfläche ist, desto höher der Wirkungsgrad der Rotationskolbenmaschine angesetzt werden kann.

Dies ist verständlicherweise bei Rotationskolbenmaschinen nach Art von Stirling-Motoren, wo vier derartige, jeweils paarweise gegeneinander bewegliche Drehflügel vorliegen, ganz besonders wichtig.

Es wurde gefunden, siehe z.B dokument US 3071314, dass eine Großzahl von ganz eng aneinanderliegenden spaltartigen Stellen und zwischen denselben angeordneten, gering sich erweiternden Stellen, durch welche letztendlich jegliche Leckage des Arbeitsmittels, wie z.B. Heißluft oder Dampf, ausgeschlossen ist, diese Forderung im hohem Maße zu erfüllen imstande sind.

Gegenstand der Erfindung ist somit eine Rotationskolbenmaschine der eingangs genannten Art, welche die im Kennzeichen des Anspruches 1 genannten Merkmale aufweist.

Bei dieser Art von Maschinen handelt es sich um eine sich beim Aneinandergleiten der beweglichen Kolbenflächen auf den feststehenden Innenflächen des Gehäuses nicht von ihrem Platz verschiebliche, in ihrer Anordnung bzw. in ihrem Auftrag unveränderlich bleibende, formstabile Grafit-Schmiermittel/Bindemittelmasse, welche auf die vorher mechanisch und mittels Lösungsmittel gereinigten Oberflächen der Drehflügelkolben der Rotationskolbenmaschine, vorzugsweise mittels Siebdruckverfahrens, aufgebracht ist und sich dort oberflächenchemisch und -technisch mit dem Material der Drehflügelkolben verbindet. Die Dicht- und Schmiermittel-/Bindemittelmasse ist in geringfügigem Maße etwas nachgiebig und ist somit imstande, unvermeidbare Unregelmäßigkeiten in den aneinandergleitenden Flächen und in der Dicke der Spalte zwischen den beweglichen und den feststehenden Oberflächen der Maschine auszugleichen.

Da die auf die Außenfläche der Drehflügelkolben aufgebrachte handelsübliche, Grafit enthaltende, mechanisch hochfeste und abriebbeständige Masse neben der Gewährleistung extrem enger Spalte zwischen den bewegten Kolbenflächen und den Zylinderwandungen zusätzlich hochwirksame Vielfach-Labyrinthcharakteristik in Folge einer Vielzahl von letztlich kontinuierlich die kleinen Einsenkungen bzw. Senken rundum umgebenden, ein Netzwerk bildenden, sich kreuzenden Dicht-Stegen zur Verfügung stellen, gleichzeitig durchaus Schmiermittel-Eigenschaften aufweist, ist sie für die angestrebte hochwirksame Spaltdicken-Minimierung in Rotationskolbenmaschinen hervorragend geeignet.

Was nun das Design, also die Anordnung der einander kreuzenden Dicht-Stege mit den dazwischen angeordneten und von denselben umgebenen Senken betrifft, so sind dem- bzw. derselben an sich von vornherein grundsätzlich keine Grenzen gesetzt, so lange eine Vielzahl von durch die Dicht-Stege eingegrenzten einzelnen Senken vorhanden ist.

Allerdings hat sich gezeigt, dass die Dichtwirkung erhöht ist, wenn die Dicht-Stege untereinander gleiche Breite aufweisen und wenn die Senken alle praktisch gleiche Gestalt und Flächenausdehnung aufweisen, wobei sich die im **Anspruch** 2 genannten Formen als besonders vorteilhaft erwiesen haben.

Als besonders günstig im Sinne einer hohen Dicht- und Schmierwirkung haben sich quadratische oder rhombenartige Formen der Dicht-Steg-Anordnung bzw. der Senken zwischen denselben erwiesen.

Wenn auch an sich von Dicht-Stegen rundum umgebene Senken mit Anordnungs-Formen, z.B. nach Art der Anordnung von Ziegeln im Holländischen Verband in Frage kommen, so hat es sich gezeigt, dass einander kreuzende Stege, wie sie insbesondere bei Dreiecks-, Quadrat- oder Rhombusform der Senken vorhanden sind, von Vorteil sind, da die Kreuzungsbereiche von jeweils vier oder sechs Stegen offenbar zusätzlich stabilisierende Wirkung ausüben dürften.

Für die Absenkung des Reibungswiderstandes zwischen den bewegten Oberflächen der Drehflügelkolben und den feststehenden Gehäuse-Innenwandungen als günstig hat sich herausgestellt, wenn zumindest an den üblicherweise ebenen Seitenflankenflächen der Kolbenflügel eine Ausrichtung der zwischen den Dichtstegen angeordneten Senken mit quadratischer oder rhombischer Form gemäß den Angaben im **Anspruch** 4 vorgesehen ist.

Selbstverständlich können auch die Senken auf den zylindrischen PeripherFlächen der Drehflügelkolben in analoger Weise mit ihrer Diagonale oder mit der jeweils längeren Achse in Richtung der Kolbenflügel-Bewegung ausgerichtet sein, allerdings haben Versuche gezeigt, dass dies auf den zylindrischen Peripherflächen nicht so auffallend positive Wirkung hat, wie bei den dichtungsmäßig schwieriger zu beherrschenden Flankenflächen der Drehflügelkolben.

Was die Winkel, der in der beschriebenen Weise ausgerichtete Rhombus- bzw. Rhomboidform aufweisenden Senken betrifft, so gibt darüber der **Anspruch** 5 näher Auskunft.

Aufgrund der Kenntnis dieser Tatsache ist es beispielsweise für die PeripherFlächen der Drehflügelkolben möglich, dass insbesondere bei Senken mit Quadratform die die Senken rundum begrenzenden, einander kreuzenden Dicht-Stege einerseits mit den beiden Bewegungsrichtungen der Drehflügelkolben im Wesentlichen konform verlaufen und andererseits quer, insbesondere senkrecht, zu diesen Richtungen angeordnet sind, wie dem **Anspruch** 6 zu entnehmen ist.

Der **Anspruch** 7 gibt die im Rahmen der Erfindung zu bevorzugenden Abstände der Dicht-Stege voneinander an, wobei hier jeweils die Abstände der Mittellinien von jeweils einander benachbarten Dicht-Stegen voneinander gemeint sind.

Dem **Anspruch** 8 sind Angaben bezüglich günstiger Breiten der netzartig miteinander verbundenen Dicht-Stege zu entnehmen.

Der **Anspruch** 9 nennt für eine hohe Dichtwirkung günstige Verhältnisse von Stegbreite zu gegenseitigem Stegabstand.

Der **Anspruch** 10 gibt für die Dichtwirkung der das Schmierungs/Dichtungs-Netz bildenden Dicht-Stege wirksame Dichtsteg-Höhen an.

Dem **Anspruch** 11 ist eine im Sinne der Erfindung besonders günstige Querschnittsgestalt der das neue Schmierungs/Dichtungs-Netz bildenden Dichtstege zu entnehmen.

Schließlich beschreibt der **Anspruch** 12 die für die Dicht-Stege bevorzugt zu verwendende Dichtmittel/Schmiermittelmasse. Diese ist im Wesentlichen eine Masse bzw. Mischung aus Pudergrafit mit einem thermostabilen und thermisch aushärtbaren Harz, welche auf die zu beschichtenden Flächen aufgetragen, insbesondere aufgedruckt, und dort unter Wärmebehandlung ausgehärtet wird.

Es sei an dieser Stelle betont, dass die Dichtmittel/Schmiermittelmasse in der erfindungsgemäß vorgesehenen Anordnung neben der hohen Dichtwirkung in Folge des vervielfachten Labyrinthdichtungs-Effektes eine derart hohe Schmiermittelqualität aufweist, dass sie im Falle des Auftretens eines Schmiermittel-Mangels durchaus als Notlaufschmiermittel dienen kann.

Anhand der Zeichnung wird die Erfindung näher erläutert:

Es zeigen die Fig. 1 eine erfindungsgemäße Rotationskolbenmaschine mit den Drehflügelkolben, deren Oberfläche mit dem erfindungsgemäßen Schmiermittel/Dichtmittelnetz überzogen sind, die Fig. 2 einen der Flügel der Rotationskolbenmaschine mit der neuartigen Flächenbeaufschlagung näher und die Fig. 3a bis 3c Details der neuen Schmiermittel/Dichtmittelbeaufschlagung der Drehflügelkolben.

Die Fig. 1 zeigt eine an sich bekannte Rotationskolbenmaschine 100 mit den im Inneren von deren Gehäuse 10 relativ zueinander oszillierend drehbaren Drehkolbenflügeln 20, 30 und den zwischen denselben sich ausbildenden, während der Arbeitstakte variierbare Größe aufweisenden Arbeitskammern 8.

Die beiden zylindrischen Peripher- bzw. Außenflächen 26, 36 der Drehkolbenflügel 20, 30 sind jeweils mit einem Netz 9 aus der Schmiermittel/bichtmittelmasse DS belegt, wobei hier die Dicht-Stege 90 einerseits in Richtung der Bewegung der Drehflügelkolben 20, 30 und andererseits mit quer, also hier senkrecht, zu der Richtung der eben genannten Bewegung angeordnet sind.

Die beiden Seiten Rhombenform Rh aufweisende Senken umschließenden Dicht-Stegen 90 aus der Schmiermittel/Dichtmittelmasse DS beaufschlagt, wobei in der Fig. 1 die Ausrichtung der dortigen Dicht-Stege 90 und der Senken 91 nicht genau erkennbar ist.

Aus der Fig. 2 ist - bei sonst gleichbleibenden Bezugszeichenbedeutungen - die Ausrichtung der Dicht-Stege 90 und der von denselben jeweils umschlossenen Senken 91 sowohl auf den zylindrischen Peripherflächen 26, 36 als auch auf den beidseitigen ebenen Flankenflächen 27, 37 der Drehkolbenflügel 20, 30 deutlich erkennbar.

Auf den zylindrischen Peripherflächen 26, 36 sind die einander netzartig kreuzenden Dicht-Stege 90 in gleicher Weise angeordnet, wie dies aus der Fig. 1 ersichtlich ist.

Auf den beiden ebenen Flankenflächen 27, 37 sind die hier etwa quadratischen Senken 91 zwischen den jede derselben umschließenden Dicht-Stegen 90 so angeordnet, dass eine große Zahl von Diagonalen der Quadrate im Wesentlichen in Richtung der Drehflügelkolben-Bewegungen ausgerichtet sind.

Die Fig. 3a bis 3c erläutern - bei sonst gleichbleibenden Bezugszeichenbedeutungen - die Belegung einer der beiden Flankenflächen 27, 37 der Drehflügelkolben 20, 30 mit dem neuen festhaftenden Schmiermittel/Dichtmittelnetz 9 mit den Dicht-Stegen 90, wobei die Senken 91 zwischen denselben Rhombusgestalt Rh aufweisen und die die kleineren Rhombus-Winkel α1 teilenden längeren Achsen a1 bzw. Diagonalen der Rhomben Rh in Richtung der Bewegung des Drehkolberiflügels 20, 30 ausgerichtet sind, siehe hierzu insbesondere die Fig. 3c.

Die Fig. 3c zeigt die bevorzugte, etwa trapezoide Querschnittsgestalt zweier der Dicht-Stege 90 mit einer von ihnen begrenzten Senke 91, in der sich z.B. das Schmiermittel, insbesondere Schmieröl, sammeln kann und es ist dort die Höhe hs der Dicht-Stege 90 zu ersehen, die vorteilhafterweise 0,02 bis 015 mm beträgt und ihre Breite bs, die vorteilhafterweise 0,5 bis 1,5 mm beträgt. Mit Pfeilen ist dort noch die Richtung der oszillierend rotorischen Bewegung der Drehkolbenflügel 20, 30 angedeutet.

## Patentansprüche

1. Rotationskolbenmaschine (100), insbesondere Drehflügelkolbenmaschine, mit zwei gegen die konkave Innenfläche und gegen die beiden End-Innenflächen des Arbeitsgehäuses dichtenden, jeweils zumindest zwei Kolbenflügel (20, 30) aufweisenden, gegeneinander drehbeweglich jeweils an koaxial-ineinander gelagerten Achswellen (21, 31) gelagerten, während des Betriebs relativ zueinander Dreh-Schwing-Bewegungen ausführenden und gleichzeitig insgesamt in einer Richtung rotierenden Kreissegment- bzw. Drehflügelkolben (2, 3), wobei zwischen jeweils zwei radialen Grenzflächen (28, 38) der Kolbenflügel (20, 30) jeweils zweier unterschiedlicher Kreissegmentkoben (2, 3) eine Mehrzahl von, insbesondere zumindest vier, volumsveränderliche(n) Arbeitskammern (23) ausgebildet werden und wobei an jede der beiden koaxial ineinander drehbar gelagerten Achswellen (21, 31) außerhalb des Arbeitsgehäuses ein Getriebe angeschlossen ist, **dadurch gekennzeichnet,**
**dass** auf den zylindrisch gekrümmten Peripher-Oberflächen (26, 36) der Drehflügel-Kolben (20, 30) und auf deren beiderseitigen, vorzugsweise ebenen, Flanken-Oberflächen (27, 37) eine netzartige Spaltdichtungs-Beschichtung (9) aus einer ortsfest auf die genannten Flächen (27, 37) aufgebrachten, gleichmäßig strukturierten, Grafit enthaltenden, hohe mechanische und tribologische Stabilität aufweisenden Dichtmittel/Schmiermittelmasse (DS) angeordnet ist, welche durch ein auf die genannten hoch-gereinigten und -entfetteten Oberflächen (26, 36. 27, 37) der Drehflügel-Kolben (20, 30) aufgetragenes Dichtungs/Schmierungs-Netz (9) von, auf den zylindrischen Peripher-Oberflächen elliptisch und auf den ebenen Flankenflächen geradlinig verlaufenden, einander kreuzenden, gegenüber den genannten Oberflächen (26, 36, 27, 37) erhabenen Dicht-Stegen (90) aus der Dichtmittel/Schmiermittelmasse (DS) mit zwischen den erhabenen Dichtstegen (90) angeordneten, im Wesentlichen bis auf die genannten unbeschichteten Oberflächen (26, 36; 27,37) der Drehflügel-Kolben (20, 30) reichenden Einsenkungen bzw. Senken (91) gebildet ist.

2. Rotationskolbenmaschine nach Anspruch 1, **dadurch gekennzeichnet, dass** die das Dichtungs/Schmierungs-Netz (9) bildenden erhabenen Dichtstege (90) eine hohe Anzahl von untereinander gleich großen dreieckigen, viereckigen oder sechseckigen Einsenkungen (91) umschließen.

3. Rotationskolbenmaschine nach Anspruch 1 oder 2,
**dadurch gekennzeichnet, dass** die Einsenkungen (91) zwischen den Dichtstegen (90) aus der Dichtmittel/Schmiermittelmasse (DS) auf den Flankenflächen (27, 37) und auf den zylindrischen Peripher-Oberflächen im Wesentlichen Rhombus- bzw. Rhomboidform (Rh) oder Quadratform (Q) aufweisen.

4. Rotationskolbenmaschine nach einem der Ansprüche 1 bis 3,
**dadurch gekennzeichnet, dass** die Einsenkungen (91) zwischen den Dichtstegen (90) aus der Dichtmittel/Schmiermittelmasse (DS) Rhombus- bzw. Rhomboidform (Rh) aufweisen, wobei die Diagonalen der quadratische Form (Qu) aufweisenden Einsenkungen (91) bzw. die längeren Achsen (a1) der Rhomben-Form (Rh) aufweisenden Einsenkungen (91) zumindest der Peripher-Oberflächen (26, 36) im wesentlichen in Richtung der oszillierenden und rotierenden Bewegung der Drehflügel-Kolben (20, 30) beim Betrieb der Rotationskolbenmaschine (100) ausgerichtet sind.

5. Rotationskolbenmaschine nach einem der Ansprüche 2 bis 4,
**dadurch gekennzeichnet, dass** die von den längeren Achsen (a1) der Rhombus- bzw. Rhomboidform (Rh) aufweisenden Einsenkungen (91) geteilten Eckwinkel (α1) 15 bis 85°, vorzugsweise 30 bis 75°, und insbesondere 40 bis 50°, betragen.

6. Rotationskolbenmaschine nach einem der Ansprüche 2 bis 5,
**dadurch gekennzeichnet, dass** die Seitenkanten der Quadratform (Qu) aufweisenden Einsenkungen (91) zwischen den Dichtstegen (90) und somit die Dichtstege (90) der auf den zylindrischen Peripherflächen (26, 36) der Drehflügelkolben (20, 30) netzartig aufgetragenen Schmiermittel/Dichtmittelmasse (DS) jeweils im Wesentlichen in Richtung der oszillierenden und rotatorischen Rotationskolben-Bewegungen und senkrecht zu denselben angeordnet sind.

7. Rotationskolbenmaschine nach einem der Ansprüche 1 bis 6,
**dadurch gekennzeichnet, dass** die Abstände (as) der Mittellinien (ml) jeweils einander benachbarter Dichtstege (90) voneinander jeweils konstant, 2 bis 3,5 mm, und insbesondere etwa 3 mm, betragen.

8. Rotationskolbenmaschine nach einem der Ansprüche 1 bis 7,
**dadurch gekennzeichnet, dass** die Dichtstege (90) des Dichtungs/Schmierungs-Netzes (9) auf den Oberflächen (26, 36; 27, 37) der Drehflügelkolben (20, 30) eine, bevorzugt untereinander gleiche konstante, Breite (bs) 0,03 bis 3,5 mm aufweisen.

9. Rotationskolbenmaschine nach einem der Ansprüche 1 bis 8,
**dadurch gekennzeichnet, dass** das Verhältnis der jeweils auf ihre Mittellinien (ml) bezogenen Abstände (as) einander benachbarter Dicht-Stege (9) voneinander zu der Breite (bs) der Dicht-Stege (90) von (120 zu 1) bis (1,2 zu 1), insbesondere von (2 zu 1), bis (1,2 zu 1), beträgt.

10. Rotationskolbenmaschine nach einem der Ansprüche 1 bis 9,
**dadurch gekennzeichnet, dass** die Dichtstege (90) des Dichtungs/Schmierungs-Netzes (9) auf den Oberflächen (26, 36; 27, 37) der Drehflügelkolben (20, 30) gegenüber diesen Oberflächen um einen Betrag (hs) von 0,01 bis 0,5 mm, vorzugsweise von 0,02 bis 0,15 mm, erhaben ausgebildet sind.

11. Rotationskolbenmaschine nach einem der Ansprüche 1 bis 10,
**dadurch gekennzeichnet, dass** die Dichtstege (91) des Dichtungs/Schmierungs-Netzes (9) auf den Oberflächen (26, 36; 27, 37) der Drehflügelkolben (20, 30) im wesentlichen jeweils eine trapezförmige Querschnittsgestalt mit abgerundeten oberen Ecken aufweisen.

12. Rotationskolbenmaschine nach einem der Ansprüche 1 bis 11,
**dadurch gekennzeichnet, dass** das Dichtungs/Schmierungs-Netz (9) mit einem Compound aus Grafit und einem Bindemittel bzw. einem Haftvermittler gebildet ist.

## Claims

1. A rotary piston machine (100), particularly a blade-type piston machine, having two pistons with circular-segment- or two blade-type pistons (2, 3), providing a sealing against the concave interior surfaces and the two terminal interior surfaces of the operational housing, each having at least two piston blades (20, 30), the two pistons being mounted on axle shafts (21, 31) which are fit into one another coaxially, so that they can be displaced by rotary movements in relation to one another, and being displaced in relation to one another in rotary oscillatory movements in operation, at the same time rotating in the same direction, a plurality of, particularly at least four, operational chambers (23) with variable volumes being formed between each two radial interfaces (28, 38) of the piston blades (20, 30) of two different circular-segment-type pistons (2, 3) and each of the two axle shafts (21, 31) which are coaxially and rotatably fit into one another being connected to a gear outside the operational housing,
**characterized in that**
a net-type gap seal coating (9) consisting of a stationary, uniformly structured mass of sealing/lubricating agents (DS) containing graphite and having a high mechanical and tribological stability is applied to the cylindrically curved peripheral surfaces (26, 36) of the blade-type pistons (20, 30) and on the preferably even flank surfaces (27, 37) on their two sides, said mass of sealing/lubricating agents (DS) being formed by a sealing/lubricating net (9) which is applied to the above mentioned highly pure and highly degreased surfaces (26, 36, 27, 37) of the blade-type pistons (20, 30) and consists of sealing ridges (???) (90) of said mass of sealing/lubricating agents (DS) which extend in elliptical forms on the cylindrical peripheral surfaces and in straight forms on the even flank surfaces, cross one another, and are raised in relation to the above mentioned surfaces (26, 36, 27, 37), and of hollows or recesses (91) which are arranged between said raised sealing ridges (90) and extend essentially to the above mentioned uncoated surfaces (26, 36; 27, 37) of the blade-type pistons (20, 30).

2. The rotary piston machine according to claim 1, **characterized in that** said raised sealing ridges (90) forming said sealing/lubricating net (9) surround a high number of same-sized triangular, tetragonal or hexagonal recesses (91).

3. The rotary piston machine according to claim 1 or claim 2, **characterized in that** said recesses (91) between said sealing ridges (90) consisting of said mass of sealing/lubricating agents (DS) on the flank surfaces (27, 37) and the cylindrical peripheral surfaces are essentially rhomboid- (Rh) or square-shaped (Q).

4. The rotary piston machine according to any one of the claims 1 to 3, **characterized in that** said recesses (91) between said sealing ridges (90) consisting of said mass of sealing/lubricating agents (DS) are rhomboid-shaped (Rh), the diagonals of the square-shaped (Qu) recesses (91) and the longer axes (a1) of the rhomboid-shaped (Rh) recesses (91) at least on the peripheral surfaces (26, 36) being essentially oriented in the direction of the oscillating and rotary movement of the blade-type pistons (20, 30), when said rotary piston machine (100) is operated.

5. The rotary piston machine according to any one of the claims 2 to 4, **characterized in that** the corner angles (α1) divided by the longer axes (a1) of the rhomboid-shaped (Rh) recesses (91) are in the range of 15 to 85°, preferably of 30 to 75°, and particularly of 40 to 50°.

6. The rotary piston machine according to any one of the claims 2 to 5, **characterized in that** each of the lateral edges of the square-shaped (Qu) recesses (91) between the sealing ridges (90) and, thus, the sealing ridges (90) consisting of the mass of lubricating/sealing agents (DS) applied onto the cylindrical peripheral surfaces (26, 36) of the blade-type pistons (20, 30) is essentially oriented in the direction of the oscillating and rotary movement of the rotary pistons.

7. The rotary piston machine according to any one of the claims 1 to 6, **characterized in that** the distance (as) between the center lines (ml) of adjacent sealing ridges (90) constantly amounts to 2 to 3.5 mm, particularly to approx. 3 mm.

8. The rotary piston machine according to any one of the claims 1 to 7, **characterized in that** the sealing ridges (90) of the sealing/lubricating net (9) on the surfaces (26, 36; 27, 37) of the blade-type pistons (20, 30) preferably have the same constant width (bs) of 0.03 to 3.5 mm.

9. The rotary piston machine according to any one of the claims 1 to 8, **characterized in that** the relation of the distance (as) between the center lines (ml) of two adjacent sealing ridges (9) to the width (bs) of the sealing ridges (90) ranges from 120:1 to 1.2:1, particularly from 2:1 to 1.2:1.

10. The rotary piston machine according to any one of the claims 1 to 9, **characterized in that** the sealing ridges (90) of the sealing/lubricating net (9) on the surfaces (26, 36; 27, 37) of the blade-type pistons (20, 30) are raised in relation to these surfaces forming a relief which is 0.01 to 0.5 mm, preferably 0.02 to 0.15 mm, high.

11. The rotary piston machine according to any one of the claims 1 to 10, **characterized in that** the sealing ridges (90) of the sealing/lubricating net (9) on the surfaces (26, 36; 27, 37) of the blade-type pistons (20. 30) each have a trapezoid cross-section with rounded top corners.

12. The rotary piston machine according to any one of the claims 1 to 11, **characterized in that** the sealing/lubricating net (9) is formed by a compound of graphite and a binding or bonding agent.

## Revendications

1. Machine à piston rotatif (100), notamment une machine à piston rotatif à palettes, avec deux pistons à segments de cercle ou à palettes (2, 3) qui forment un étanchement contre les surfaces intérieures concaves et les deux surfaces intérieures terminales du boîtier fonctionnel, chacun desdits pistons ayant au moins deux palettes de piston (20, 30), les deux pistons étant fixés à des arbres d'essieu (21, 31), l'un étant emboîté dans l'autre ainsi qu'ils sont coaxiaux, ainsi qu'ils sont déplaçables par un mouvement rotatif l'un par rapport à l'autre, et étant déplacés l'un par rapport à l'autre par des mouvements rotatifs et oscillants quand la machine est en service en tournant dans la même direction au même temps, ce qui mène à la formation de plusieurs, notamment d'au moins quatre, chambres fonctionnelles (23) à volume variable entre chaque deux interfaces radiales (28, 38) des palettes de piston (20, 30) de deux pistons à segments de cercle (2, 3) et chacun des deux arbres d'essieu (21, 31), dont l'un est emboîté de façon coaxiale et tournante dans l'autre, étant reliés à un engrenage hors du boîtier fonctionnel,
**caractérisée en ce que**
un revêtement réticulaire (9) du type de colmatant des fissures d'une masse d'agents d'étanchéité/lubrifiants (DS), qui contient du graphite et présente une haute stabilité mécanique et tribologique, est appliqué sur les surfaces périphériques cylindriquement courbés (26, 36) des pistons à palettes (20, 30) et sur les surfaces des flancs (27, 37) aux deux côtés des pistons, lesdits flancs étant préférentiellement planes, ladite masse d'agents d'étanchéité/lubrifants (DS) étant formée par un filet d'étanchéité/lubrifiant (9) qui est appliqué sur les surfaces (26, 36, 27, 37) des pistons à palettes (20, 30) mentionnée ci-dessus qui sont hautement pures et dégraissées et se compose de nervures d'étanchéité (90) de ladite masse d'agents d'étanchéité/lubrifants (DS), qui s'étendent dans des formes elliptiques sur les surfaces périphériques cylindriques et dans des formes linéaires sur les surfaces planes des flancs, se croisent et sont saillantes par rapport aux surfaces mentionnées ci-dessus (26, 36, 27, 37), et des creux (91), qui sont disposés entre lesdites nervures d'étanchéité (90) saillantes et s'étendent sensiblement vers les surfaces non-revêtues (26, 36; 27, 37) mentionnées ci-dessus des pistons à palettes (20, 30).

2. Machine à piston rotatif selon la revendication 1, **caractérisée en ce que** lesdites nervures d'étanchéité saillantes (90) qui forment ledit filet d'étanchéité/lubrifiant (9) entourent un grand nombre de creux (91) triangulaires, quadrangulaires ou hexagonaux de même grandeur.

3. Machine à piston rotatif selon la revendication 1 ou 2, **caractérisée en ce que** lesdits creux (91) entre lesdits nervures d'étanchéité (90) de ladite masse d'agents d'étanchéité/lubrifiants (DS) sur les surfaces des flancs (27, 37) et les surfaces périphériques cylindriques sont sensiblement rhomboïdaux (Rh) ou quadratique (Q).

4. Machine à piston rotatif selon l'une des revendications 1 à 3, **caractérisée en ce que** lesdits creux (91) entre lesdites nervures d'étanchéité (90) de ladite masse d'agents d'étanchéité/lubrifiants (DS) sont rhomboïdaux (Rh), les diagonales des creux (91) quadratiques (Qu) et les axes longs (a1) des creux (91) rhomboïdaux (Rh), au moins sur les surfaces périphériques (26, 36), étant sensiblement orientées dans la même direction que le mouvement oscillant et rotatif des pistons à palettes (20, 30), quand ladite machine à piston rotatif (100) est en service.

5. Machine à piston rotatif selon l'une des revendications 2 à 4, **caractérisée en ce que** les angles (α1) dans les coins divisés par les axes longs (a1) des creux (91) rhomboïdaux (Rh) vont de 15 à 85°, de préférence de 30 à 75° et notamment de 40 à 50°.

6. Machine à piston rotatif selon l'une des revendications 2 à 5, **caractérisée en ce que** chacune des arêtes latérales des creux (91) quadratiques (Qu) entre les nervures d'étanchéité (90) et, ainsi, les nervures d'étanchéité (90) de ladite masse d'agents d'étanchéité/lubrifiants (DS), appliquées sur les surfaces périphériques cylindriques (26, 36) des pistons à palettes (20, 30), sont sensiblement orientées dans la même direction que le mouvement oscillant et rotatif des pistons rotatifs.

7. Machine à piston rotatif selon l'une des revendications 1 à 6, **caractérisée en ce que** la distance (as) entre les axes centraux (ml) des nervures d'étanchéité (90) voisines constamment va de 2 à 3,5 mm et notamment est environ 3 mm.

8. Machine à piston rotatif selon l'une des revendications 1 à 7, **caractérisée en ce que** les nervures d'étanchéité (90) du filet d'étanchéité/lubrifiant (9) sur les surfaces (26, 36; 27, 37) des pistons à palettes (20, 30) sont préférentiellement de la même largeur (bs) de 0,03 à 3,5 mm.

9. Machine à piston rotatif selon l'une des revendications 1 à 8, **caractérisée en ce que** le rapport entre la distance (as) entre les axes centraux (ml) de deux nervures d'étanchéité (90) voisines et la largeur (bs) des nervures d'étanchéité (90) va de 120:1 à 1,2:1, notamment de 2:1à 1,2:1.

10. Machine à piston rotatif selon l'une des revendications 1 à 9, **caractérisée en ce que** les nervures d'étanchéité (90) du filet d'étanchéité/lubrifiant (9) sur les surfaces (26, 36; 27, 37) des pistons à palettes (20, 30) forment un relief d'une hauteur de 0,01 à 0,5 mm, de préférence de 0,02 à 0,15 mm, par rapport auxdites surfaces.

11. Machine à piston rotatif selon l'une des revendications 1 à 10, **caractérisée en ce que** chacune des nervures d'étanchéité (90) du filet d'étanchéité/lubrifiant (9) sur les surfaces (26, 36: 27. 37) des pistons à palettes (20, 30) a une section trapézoïdale avec des coins supérieurs arrondis.

12. Machine à piston rotatif selon l'une des revendications 1 à 11, **caractérisée en ce que** le filet d'étanchéité/lubrifiant (9) est formé par un composé de graphite et d'un agent adhésif.
